# EUROPÄISCHE PATENTSCHRIFT

(11) **EP 1 358 698 B1**
(45) Veröffentlichungstag und Bekanntmachung des Hinweises auf die Patenterteilung: **16.09.2009**
(21) Anmeldenummer: 02702349.8
(22) Anmeldetag: 06.02.2002
(51) Int. Cl.: H01R 39/14, H01R 39/08

(54) **STROMÜBERTRAGUNGSANORDNUNG**
CURRENT-TRANSFER ASSEMBLY
ENSEMBLE DE TRANSFERT DE COURANT

(30) Priorität: 08.02.2001 DE 10106119
(43) Veröffentlichungstag der Anmeldung: 05.11.2003
(73) Patentinhaber: Schunk Bahn- und Industrietechnik GmbH, 35435 Wettenberg (DE)
(72) Erfinder: ZILCH, Peter, 12559 Berlin (DE)
(74) Vertreter: Stoffregen, Hans-Herbert
(86) Internationale Anmeldenummer: PCT/EP2002/001211
(87) Internationale Veröffentlichungsnummer: WO 2002/063727

(56) Entgegenhaltungen:
- DE-A- 1 916 263
- DE-C- 932 810
- DE-U- 1 904 099
- FR-A- 2 650 445
- US-A- 2 404 969

## Beschreibung

Die Erfindung bezieht sich auf eine Stromübertragungsanordnung für elektrische Maschinen, insbesondere Generatoren von z. B. Windkraftanlagen, umfassend eine Wellemit von dieser ausgehenden und diese koaxial umgebenden elektrisch leitenden Schleifelementen und auf diese sich abstützenden Kontaktelementen wie Kohlebürsten, wobei verschiedene elektrische Phasen mit elektrisch gegeneinander isolierten Schleifelementen über zu Wicklungen der elektrischen Maschine führende Strombahnen wie Leiterbolzen oder -stangen verbunden sind.

Bei elektrischen Maschinen wie Generatoren oder Elektromotoren kann der Strom über Schleifringe an Kohlebürsten übertragen werden, die sich auf erstere abstützen. Bei den Schleifringen werden üblicherweise solche aus Metall benutzt, das den Abrieb der Kohlebürsten bestimmt. Um den Abrieb zu reduzieren, können Kohlebürsten imprägniert werden.

Bekannte Schleifringanordnungen für elektrische Maschinen sind z. B. der DE 24 43 769 C2, DE-PS 875 235, DD 248 909 A1, DE 32 30 298 A1 oder DE-AS 1 184 412 zu entnehmen.

Aus der DE-C 932 810 ist eine Schleifringanordnung mit Graphitringen bekannt. Die leicht auf einem isolierenden Nabenkörper aufsitzenden Graphitringe werden dabei zwischen Metallringen und Isolierringen gespannt. Die elektrischen Anschlüsse erfolgen über die Metallringe.

Bei dem in der DE 19 16 263 beschriebenen Schleifringkörper für elektrische Maschinen sind Schleifringe auf aus Kunststoffpressmassen hergestellte Tragkörper aufgebracht. Von den Tragkörpern gehen Buchsen aus, die in Bohrungen des Kohlesschleifrings eingreifen.

Bei großen elektrischen Maschinen wie Generatoren in Windkraftanlagen ist darauf zu achten, dass einerseits der Verschleiß so gering wie möglich gehalten wird und andererseits im Falle einer Wartung oder des Austausches von Elementen eine einfache Handhabung gegeben ist.

Bei den bekannten Systemen werden bei der Verwendung von Kohleschleifringen diese durch Kleben, durch Schrumpfen oder durch Klemmen auf einem Basisträger fixiert. Da die Kohle und der Träger unterschiedliche Ausdehnungskoeffizienten ausweisen, ist nicht in allen Fällen eine sichere Stromübertragung gewährleistet. Zudern garantieren geklebte und geschrumpfte Verbindungen keine Langlebigkeit. Außerdem fordern die bekannten Klemmverbindungen zusätzliche Verschraubungen, um eine gleichmäßige Flächenpressung zu erzielen. Dies ist insbesondere im Bereich der Kohleschleifringsysteme recht aufwendig.

Unabhängig hiervon muss sichergestellt werden, dass durch Abrieb entstehender Kohlestaub nicht zu Kurzschlüssen führt. Da bei der bekannten Anordnung die Welle an einem Ende gelagert ist, ist eine konstruktiv aufwendige Führung und Lagerung erforderlich, um eine gewünschte Schwingungsstabilität sicherzustellen.

Der vorliegenden Erfindung liegt das Problem zu Grunde, eine Stromübertragungsanordnung der eingangs genannten Art so weiterzubilden, dass eine sichere Stromübertragung stets gewährleistet ist. Nach einem weiteren Aspekt soll sichergestellt sein, dass die Anordnung eine hohe Schwingungsstabilität aufweist. Auch soll mit konstruktiv einfachen Maßnahmen die Möglichkeit geschaffen werden, eine Änderung der Stromübertragungsbereiche vorzunehmen. Ferner soll sichergestellt sein, dass anfallender Kohlestaub die elektrische Funktionstüchtigkeit nicht beeinträchtigt.

Zur Lösung des der Erfingung zu Grunde liegenden Hauptproblems ist vorgesehen, dass die Schleifelemente aus Koblenstoffmaterial bestehende oder dieses enthaltende Scheibenelemente sind, dass das Scheibenelement Durchbrechungen aufweist, dass in zumindest einer Durchbrechung eine aus elektrisch leitendem Material bestehende mit einer der Strombahnen verbundene Buchse im Passsitz eingefügt ist, dass die Buchse zu beiden Seitenflächen des Scheibenelementes mit Stimradabschnitten mit einem Maß H vorsteht, dass entlang jeder Seitenfläche des Scheibenelementes eine flächig an der Seitenfläche anliegende aus elektrisch leitendem Material bestehende Kontaktplatte mit

Durchbrechungen verläuft, die ein den Durchbrechungen des Scheibenelementes entsprechendes Bohrbild aufweisen, und dass jeweiliger Stimrandabschnitt der Buchse in einer der Durchbrechungen der jeweiligen Kontaktplatte eingepasst ist.

Abweichend von vorbekannten Konstruktionen wird nicht ein Kohleschleifring benutzt, der auf einem Träger aufgebracht wird. Vielmehr wird ein aus einheitlichem Material bestehendes Scheibenelement benutzt, das aus üblichen zur Übertragung von Strömen verwendeten Materialien wie Kohlenstoff, Graphit, Kohlenstoffgraphit oder Metallgraphit bestehen kann. Da das Scheibenelement aus einem einheitlichen Material besteht, können keine unterschiedlichen Ausdehnungskoeffizienten auftreten, die zu einer Beeinträchtigung der Stromübertragung führen.

Ferner ist vorgesehen, dass das Scheibenelement mit Durchbrechungen versehen ist, wobei in zumindest einer eine Buchse im Passsitz eingefügt ist, die zu beiden Seitenflächen des Scheibenelementes vorsteht. Durch die zumindest eine Buchse wird einer der Strombolzen oder -stangen geführt, über den bzw. die der Strom über die Kohlescheibe abgeleitet werden soll.

Des Weiteren ist vorgesehen, dass entlang jeder Seitenfläche des Scheibenelementes eine flächig an der Seitenfläche anliegende aus elektrisch leitendem Material bestehende Kontaktplatte mit Durchbrüchen verläuft, von denen eine von der Buchse bzw. von über die Seitenflächen vorstehenden Stirnrandabschnitten dieser durchsetzt sind. Dabei sind die Stirnrandabschnitte der Buchse in die Durchbrechungen der Kontaktplatten eingepasst wie eingepresst.

Mit anderen Worten ist erfindungsgemäß vorgesehen, dass in das aus Kohlenstoffmaterial bestehende Scheibenelement die z. B. aus Kupfer bestehende Buchse mit genau definiertem Passmaß eingepasst ist. Die Buchse steht an jeder Seite des Scheibenelementes um ein Maß über, das dem Plattenelement - auch Bordscheibe genannt - in seiner Dicke entspricht. Auf die vorstehenden Abschnitte der Buchse wenden sodann beidseitig die Plattenelemente bzw. Bordscheiben mit gleichem Bohrbild und mit Passmaß gepresst.

Selbstverständlich können in einer Bordscheibe auch mehr als eine Buchse insbesondere im Passsitz eingepasst sein.

Des Weiteren kann vorgesehen sein, dass die Kontaktplatte einen umlaufenden abgewinkelten Rand ausweist, der in eine entsprechende umlaufende Nut in der Seitenfläche des Scheibenelementes eingreift.

Die Hülsen bzw. Buchsen und/oder die Kontaktplatten sollten aus Kupfer bestehen oder dieses enthalten. Des Weiteren ist vorgesehen, dass das Scheibenelement im Kontaktbereich zu der Buchse bzw. den Buchsen und/oder Kontaktplatten mit elektrisch leitendem Material versehen wie verkupfert, insbesondere spritzverkupfert ist. Hierdurch wird zusätzlich eine sichere Stromübertragung gewährleistet.

Damit ein hinreichender elektrisch leitender Kontakt zwischen den stromführenden Leiterbolzen bzw. -stangen und den Buchsen sichergestellt ist, sicht ein weiterer Vorschlag der Erfindung vor, dass die stromführenden Leiterbolzen oder -stangen über Lamellenkontakte mit den Buchsen verbunden sind, über die eine Stromübertragung zu den Scheibenelementen erfolgt.

Durch die erfindungsgemäße Lehre erfolgt ein definierter und temperaturunabhängiger Stromübergang bei geringsten Übergangswiderständen von der Kontakt- oder Kohlebürstenlauffläche über die vorzugsweise verkupferten Seitenflächen des Scheibenelementes wie der Kohlescheibe zu den Plattenelementen wie Bordscheiben, der eingepressten vorzugsweise aus Kupfer bestehenden Buchse und über den Lamellenkontakt zu dem Stromübertragungsbolzen bzw. der Stromübertragungsstange. Somit ist bei stark schwankender Belastung und damit großen Temperaturschwankungen in der Kontaktscheibe gewährleistet, dass ständig ein definierter Stromübergang erfolgt.

Nach einem weiteren Vorschlag ist vorgesehen, dass der Zwischenraum zwischen den mit verschiedenen elektrischen Phasen verbundenen Scheibenelementen vollflächig abgedeckt ist. Insbesondere ist der Zwischenraum durch einen umfangsseitig umlaufende Rippen aufweisenden Isolierkörper abgedeckt.

Dabei können die Rippen unterschiedliche Durchmesser aufweisen, wobei insbesondere eine Rippe im Mittenbereich des Isolierkörpers verläuft, deren Durchmesser größer als der Durchmesser übriger Rippen ist. Hierdurch wird eine Art Trennwand gebildet, durch die zusätzlich sichergestellt ist, dass Kohlestaub nicht zu elektrischen Störungen führen kann. Der Isolierkörper selbst besteht insbesondere aus Kunststoffmaterial wie Glasfaserkunststöffisoliermaterial.

Auch besteht die Möglichkeit, dass die Welle zweiseitig gelagert ist, insbesondere in ihrem jeweiligen Endbereich. Dabei kann die Welle in Stirnwänden eines Gehäuses gelagert sein, das die Stromübertragungsanordnung aufnimmt. In dem Gehäuse kann des Weiteren ein Wärmetauscher wie Flächenkühler vorgesehen sein. Dabei können zu dem Wärmetauscher führende Leitungen mit einem Kühlkreislauf der elektrischen Maschine selbst verbunden sein Alternativ besteht die Möglichkeit, dass die Leitungen mit einem internen Kühlkreislauf verbunden sind. Insoweit wird jedoch auf hinreichende Kühlsysteme verwiesen.

Bevorzugterweise ist eine die Welle, die Scheibenelemente und die Leiterbolzen oder -stangen umfassende Einheit modular aufgebaut. Dabei kann eine Phase der elektrischen Maschine mit mehreren unmittelbar nebeneinander auf der Welle angeordneten Scheilbenelementen verbunden sein. Somit wird ein System zur Verfügung gestellt, das für mehrere Stromübertragungsbereiche verwendet weiden kann. So kann z. B. zur Stromübertragung von 500 A jeweils ein Scheibenelement pro Phase benutzt werden, wohingegen z. B. bei einer Stromübertragung von 800 A jeweils zwei Scheibenelemente pro Phase auf der Welle angeordnet werden.

Durch die erfindungsgemäße Lehre wird eine Stromübertragungsanordnung insbesondere bestimmt für Windgeneratoren zur Verfügung gestellt, die hohe Standzeiten und damit eine Minimierung von Wartungs- und Servicezeiten bietet. Dabei ist die Kontaktscheibeneinheit komplett austauschbar und regenerierbar. Durch die geschlossene Bauweise, also das vollständige Abdecken des Zwischenraums zwischen den Kontaktscheiben wird eine Kompaktheit der Anordnung ermöglicht, die zu einer Kostenreduzierung insbesondere für die weiteren notwendigen Baugruppen wie Kühlung und Gehäuse führt.

Die Erfindung wird nachstehend anhand von der Zeichnung zu entnehmenden bevorzugten Ausführungsbeispielen näher erläutert.

Es zeigen:
- Fig. 1: eine Seitenansicht durch eine Stromübertragungsanordnung einer elektrischen Maschine,
- Fig. 2: die Stromübertragungsanordnung nach Fig. 1 im Längsschnitt,
- Fig. 3: eine Prinzipdarstellung einer in einem Gehäuse angeordneten Stromübertragungsanordnung,
- Fig. 4: eine Seitenansicht eines Schleifelementes,
- Fig. 5: einen Schnitt entlang der Linie A-A in Fig. 4,
- Fig. 6: eine Draufsicht auf das Schleifelement gemäß Fig. 4,
- Fig. 7: eine Seitenansicht eines Plattenelementes,
- Fig. 8: einen Querschnitt durch das Plattenelement gemäß Fig. 7,
- Fig. 9: eine Seitenansicht eines Isolierkörpers und
- Fig. 10: einen Schnitt entlang der Linie B-B in Fig. 9.

In den Figuren werden Elemente einer Stromübertragungsanordnung für einen Generator einer Windkraftmaschine beschrieben, ohne dass hierdurch die Erfindung eingeschränkt werden soll. Vielmehr gilt die erfindungsgemäße Lehre auch für sonstige Stromübertragungsanordnungen, die für elektrische Maschinen bestimmt sind.

Um die in der Wicklung eines Generators erzeugte Spannung bzw. den Strom abzuleiten, ist eine Stromübertragungsauordnung vorgesehen, die einen Schleifelementkörper 10 umfasst, von dem über nicht dargestellte Kohlebürsten in gewohnter Weise Strom abgeleitet wird. Im Ausführungsbeispiel handelt es sich um einen Drehstromgenerator, bei dem die Phasen T, S und R jeweils mit einem Schleifelement 12, 14, 16 verbunden sind. Das verbleibende vierte Schleifelement 18 ist der Nullleiter, der auf Massepotential liegt, also auf dem Potential einer Welle 20, von dem die Schleifelemente 12, 14, 16, 18 ausgehen.

Erfindungsgemäß sind die Schleifelemente 12, 14, 16, 18 Scheibenelemente aus Kohlenstoffmaterial wie Graphit, Kohlenstoffgraphit, Metallgraphit oder sonstigen im Bereich der Stromübertragung bekannten Kohlenstoffmaterialien.

Ein entsprechendes Scheibenelement - nachstehend vereinfacht Kohlescheibe genannt - ist in den Fig. 4 bis 6 dargestellt. Die Kohlescheibe 22 weist eine Zylinderform auf, wobei dessen Umfangsfläche 24 Kontakt- oder Gleitfläche für eine nicht dargestellte Kohlebürste ist, über die Strom abgeführt wird. Dabei kann die Kohlescheibe peripher geschlitzt sein, wie dies auch von üblichen Schleifringen her bekannt ist.

Die Kohlescheibe 22 weist Durchbrechungen - nachstehend Bohrungen genannt - auf, und zwar eine zentrale Bohrung 26 für die Welle 20 sowie Bohrungen 28, 30, 32 eines ersten Durchmessers und Bohrungen 34, 36, 38 eines vorzugsweise hiervon abweichenden Durchmessers.

Des Weiteren ist in jeder Seitenfläche 40, 42 beabstandet zur Gleitfläche 24 eine konzentrisch zur Kohlescheibenlängsachse 44 umlaufende Nut 46, 48 vorgesehen.

In zumindest eine der Bohrungen 28, 30, 32 insbesondere größeren Durchmessers wird mit genau definiertem Passmaß eine Buchse aus elektrisch leitendem Material, insbesondere Kupferbuchse eingepasst wie eingepresst. Eine Buchse 50 ist gestrichelt in Fig. 5 eingezeichnet. Die entsprechende Buchse 50 steht mit einem Maß H über die jeweilige Seitenfläche 40, 42 der Kohlescheibe 22 vor. Auf den Seitenflächen 40, 42 der Vollkohlescheibe 22 wird sodann jeweils flächig eine als Bordscheibe zu bezeichnende Kontaktplatte 52 angeordnet, die das gleiche Bohrbild wie die Kohlescheibe 22 aufweist und mit Passmaß auf die die Seitenflächen 40, 42 überragenden Randabschnitte 54, 56 der Buchse oder Hülse 50 aufgepresst werden. Dabei beträgt die Dicke der Kontaktplatte 52 dem Maß H der Hülse 50, um das diese über die Seitenflächen 40, 42 vorsteht.

Da die Bohrungen der Kontaktplatte 52 mit denen der Kohlescheibe 22 übereinstimmen, werden entsprechende Bezugszeichen benutzt.

Des Weiteren weist die Kontaktplatte 52 einen umlaufenden randseitigen seitlich abragenden Steg 58 auf, der an die Nut 46 bzw. 48 in den Seitenflächen 40, 42 der Kohlescheibe 22 angepasst ist, so dass bei auf den Seitenflächen 40, 42 anliegenden Kontaktplatten 52, 54 die abgewinkelten Ränder, also die stegförmigen Abschnitte 58 in die Nuten 46, 48 eingreifen.

Die Bohrungen 34, 36, 38 werden sodann von elektrisch isolierten bzw. aus elektrisch isolierendem Material bestehenden Befestigungs- bzw. Spannbolzen 60 durchsetzt, über die die Schleifscheiben 12, 14, 16, 18 mit zwischen diesen verlaufenden Isolierkörpern 62, 64, 66, 68 zwischen Flanschscheiben 70, 72 festgezogen und gespannt werden. Hierzu geht der zumindest endseitig ein Gewinde aufweisende Befestigungsbolzen 60 von einem der Flanschscheiben - im Ausführungsbeispiel von der Flanschscheibe 72 - aus und ist in dieser z. B. festgeschraubt, um auf gegenüberliegender Seite über Schrauben 74, 76, 78 angezogen zu werden. Um die erforderliche Vorspannung zu erhalten, ist zwischen den Schrauben 74, 76, 78 und Bodenfläche eines von dem Bolzen 60 durchsetzten in der Flanschscheibe 74 vorhandenen Aussparung 80 ein Federelement wie Tellerfederpaket 82 angeordnet.

Im Ausführungsbeispiel werden Bohrungen 28, 30, 32 größeren Durchmessers von Strombahnen in Form von Leiterbolzen 84 durchsetzt, wobei jeweils ein zu einer der Phasen T, S bzw. R der Wicklungen des Generators führender Leiterbolzen 84 mit einer der Kohlescheiben 12, 14, 16 elektrisch leitend verbunden und gegenüber den verbleibenden elektrisch isoliert ist. Im Ausführungsbeispiel ist der Leiterbolzen 84 mit der Kohlescheibe 14 elektrisch leitend verbunden. Folglich befindet sich in der entsprechenden Bohrung die im Passsitz eingepasste Buchse 50, wobei der Leiterbolzen 84 mit der Buchse 50 über einen aus der Hochspannungstechnik bekannten Lamellenkontakt 86 elektrisch leitend verbunden ist.

Die mit den Phasen T, S bzw. R verbundenen Kontaktscheiben 12, 14, 16 sind untereinander, zur tragenden Welle 20 sowie gegenüber der an Masse liegenden Kohlescheibe 18 sowie im Ausführungsbeispiel gegenüber der Flanschscheibe 72 über die Isolierkörper 62, 64, 66, 68 elektrisch isoliert.

Der grundsätzliche Aufbau der Isolierkörper 62, 64, 66, 68 wird anhand eines Isolierkörper 88 in den Fig. 9 und 10 näher erläutert. Der Isolierkörper 88, der insbesondere aus Kunststoffmaterial wie Glasfaserkunststoffisoliermaterial besteht, weist eine Scheibenform mit Durchbrechungen 90, 92, 94, 96, 98, 100, 102 auf, die beim montierten Schleifelementenkörper 10 fluchtend zu den Bohrungen 26, 28, 30, 32, 34 36, 38 verlaufen, also sowohl von der Welle 20 als auch von den Befestigungsbolzen 60 als auch den Leiterbolzen 84 durchsetzt sind Umfangsseitig weist der Isolierkörper 38 quer zu dessen Längsachse 104 verlaufende Rippen 106, 108 auf, wobei die im Mittenbereich verlaufende Rippe 108 einen größeren Außendurchmesser aufweist. Die mittlere Rippe 108 stellt dabei quasi eine Trennwand zwischen den angrenzenden auf unterschiedlichen Potentialen liegenden Elementen dar, d. h. einerseits zwischen der Flanschscheibe 72 und der Kohleplatte 12 und andererseits zwischen den Kohleplatten 12, 14 bzw. 14, 16 bzw. 16, 18. Über die Isolierkörper 62, 64, 66, 68 werden sowohl die Spannbolzen 60 als auch die Leiterbolzen 84 als auch die Welle 20 gegenüber den freien Flächen der Kohleplatten 12, 14, 16, 18, also insbesondere deren Gleit- oder Kontaktflächen 24 zusätzlich abgeschirmt, so dass weitere Maßnahmen nicht erforderlich sind, um auftretenden Kohlenstaub fernzuhalten. Hierdurch bedingt ist eine überaus kompakte Baueinheit möglich.

Die Welle 20 ist zweiseitig gelagert, d. h. einerseits an ihrem freien äußeren Ende 110 und andererseits über die Flanschscheibe 72. Hierdurch ergibt sich eine hohe Schwingungsstabilität. Dabei kann die Welle 22 bzw. die Flanschscheibe 72 in stirnseitigen Gehäusewandungen 112, 114 eines Gehäuses 116 gelagert sein, wie ein solches von Windkraftmaschinen bekannt ist. Innerhalb des Gehäuses 116 können Wärmetauscher 118, 120 in Form von Plattenkühlern angeordnet sein, die entweder in einem internen Kühlkreis oder in einem Kühlkreis der elektrischen Maschine selbst angeordnet sein können. Zur besseren Kühlung geht des Weiteren von der vorderen Flanschscheibe 70 ein Lüfterrad 122 aus.

Der Schleifscheibenkörper 10 mit den Vollkohlescheiben 12, 14, 16, 18 und den zwischen diesen verlaufenden Isolierkörpern 62, 64, 66, 68 und den diese Einheit stirnseitig begrenzenden Flanschscheiben 70, 72 ist erkennbar modular aufgebaut, so dass die Möglichkeit besteht, auf die Welle 20 in Abhängigkeit von der Größe der Stromübertragung eine entsprechende Anzahl von Kohlescheiben aufzustecken, wobei mehrere einer der Phasen T, S und R zugeordnete Kohlescheiben unmittelbar nebeneinander und elektrisch leitend untereinander auf der Welle 20 angeordnet sind. So sind im Ausführungsbeispiel der Fig. 3 den Phasen S, T und R jeweils zwei Kohlescheiben 124, 126 und 128, 130 und 132, 134 zugeordnet, die einen Aufbau aufweisen, wie dieser im Zusammenhang mit den Fig. 4 bis 8 ausführlich beschrieben worden ist. Zwischen den Paaren von Vollkohlescheiben 124, 126 bzw. 128, 130 bzw. 132, 134 und der angrenzenden Flanschscheibe 72 bzw. der mit dem Nullleiter verbundenen Kohlescheibe 18 sind sodann die Isolierkörper 62, 64, 66, 68 ähnlich der Fig. 2 mit einem Aufbau gemäß der Fig. 9 und 10 angeordnet.

## Patentansprüche

1. Stromübertragungsanordnung für elektrische Maschinen, inbesondere Generatoren von z.B. Windkraftanlagen, umfassend eine Welle (20) mit von dieser ausgehenden und diese koaxial umgebenden elektrisch leitenden Schleifelementen (12, 14, 16, 18, 22, 124, 126, 128, 130, 132, 134) und auf diese sich abstützenden Kontaktelementen wie Kohlebürsten, wobei verschiedene elektrische Phasen mit elektrisch gegeneinander isolierten Schleifelementen über zu Wicklungen der elektrischen Maschine führende Strombahnen wie Leiterbolzen oder -stangen (84) verbunden sind,
**dadurch gekennzeichnet,**
**dass** die Schleifelemente (12, 14, 16, 18, 22, 124, 126, 128, 130, 132, 134) aus Kohlenstoffmaterial bestehende oder dieses enthaltende Scheibenelemente sind,
**dass** das Scheibenelement (52) Durchbrechungen (26, 28, 30, 32, 34, 36, 38) aufweist, dass in zumindest einer Durchbrechung eine aus elektrisch leitendem Material bestehende mit einer der Strombahnen (84) verbundene Buchse (50) im Passsitz eingefügt ist, dass die Buchse (50) zu beiden Seitenflächen (40, 42) des Scheibenelementes (22) mit Stirnrandabschnitten (54, 56) mit einem Maß H vorsteht, dass entlang jeder Seitenfläche (40, 42) des Schcibenelementes (22) eine flächig an der Seitenfläche anliegende aus elektrisch leitendem Material bestehende Kontaktplatte (52) mit Durchbrechungen (26, 28, 30, 32, 34, 36, 38) verläuft, die ein den Durchbrechungen des Scheibenelementes entsprechendes Bohrbild aufweisen, und dass jeweiliger Stirnrandabschnitt (54, 56) der Buchse (50) in einer der Durchbrechungen (28, 30, 32) der jeweiligen Kontaktplatte eingepasst ist.

2. Stromübertragungsanordnung nach Anspruch 1,
**dadurch gekennzeichnet,**
**dass** der Stimrandabschnitt (54, 56) in die Durchbrechung (28, 30, 32) der Kontaktplatte (52) eingepresst ist.

3. Stromübertragungsanordnung nach Anspruch 1, oder 2,
**dadurch gekennzeichnet,**
**dass** die Kontakplatte (52) eine Dicke aufweist, die dem Maß H des jeweiligen über die Seitenfläche (40, 42) des Scheibenelementes (22) vorstehenden Stirnrandabschnittes (54, 56) der Buchse (50) entspricht, und insbesondere bündig in Stirnfläche der Buchse (50) übergeht.

4. Stromübertragungsanordnung nach Anspruch 1,
**dadurch gekennzeichet,**
**dass** die Buchse (50) und/oder die Kontaktplatte (52) aus Kupfer bestehen und/oder dieses enthalten.

5. Stromübertragungsanordnung nach Anspruch 1,
**dadurch gekennzeichnet,**
**dass** die Kontaktplatte (52) einen umlaufenden abgewinkelten Rand (58) aufweist, der in eine entsprechende umlaufende Nut (46, 48) in der Seitenfläche (40, 42) des Scheibenelements (22) eingreift.

6. Stromübenragungsanordnung Anspruch 1,
**dadurch gekennzeichnet,**
**dass** der stromführende Leiterbolzen bzw. die Leiterstange (84) über einen insbesondere Lamellenkontakt mit der Buchse (50) verbunden ist, über die eine Stromübertragung zu dem Scheibenelement (14) erfolgt.

7. Stromübertragungsanordnung nach Anspruch 1,
**dadurch gekennzeichnet,**
**dass** das Scheibenelement (22) im Kontaktbereich zu den Kontaktplatten (52) und/oder der Buchse (50) mit elektrisch leitendern Material versehen wie verkupfert, insbesondere spritzverkupfert ist.

8. Stromübertragungsanordnung nach Anspruch 1,
**dadurch gekennzeichnet,**
**dass** der Zwischenraum zwischen mit verschiedenen elektrischen Polen verbundenen Scheibenelementen (22) vollflächig abgedeckt ist.

9. Stromübertragungsanordnung nach Anspruch 8,
**dadurch gekennzeichnet,**
**dass** der Zwischenraum zwischen den Scheibenelementen (12, 14, 16, 18) unterschiedlichen elektrischen Potenzials bzw. zu angrenzendern Element wie Flanschscheibe (72) durch einen umfangseitig umlaufende Rippen (106, 108) aufweisenden Isolierkörper (62, 64, 66, 68 88) abgedeckt ist.

10. Stromübertragungsanordnung nach Anspruch 9,
**dadurch gekennzeichnet,**
**dass** die quer zur Längsachse des Isolierkörpers (88) verlaufenden Rippen (106 108) unterschiedliche Durchmesser aufweisen.

11. Stromübertragungsanordnung nach nach Anspruch 9 oder 10,
**dadurch gekennzeichnet,**
**dass** im Mittenbereich des Isolierkörpers (88) eine Rippe eines Durchmessers (108) verläuft, der größer als Durchmesser verbleibender Rippen (106) ist.

12. Stromübertragungsanordnung nach zumindest einem der Ansprüche 9 bis 11,
**dadurch gekennzeichnet,**
**dass** der Isolierkörper (88) insbesondere aus Kunststoffmaterial wie Glasfaserkunststoffisoliermaterial besteht.

13. Stromübertragungsanordnung nach Anspruch 1,
**dadurch gekennzeichnet,**
**dass** die Welle (20) in ihren jeweiligen Endbereichen (110) gelagert ist.

14. Stromübertragungsanordnung nach Anspruch 1 oder 13,
**dadurch gekennzeichnet,**
**dass** die auf der Welle (20) angeordneten Scheibenelemente (12, 14, 16, 18) und Isolierkörper (62, 64, 66, 68) eine modular aufgebaute Einheit bilden.

15. Stromübertragungsanordnung nach Anspruch 1,
**dadurch gekennzeichnet,**
**dass** eine Phase der elektrischen Maschine mehreren unmittelbar nebeneinander auf der Welle (20) angeordneten Scheibenelementen (124, 126; 128, 130; 132, 134) zuordnungsbar ist.

16. Kombination aus einem Gehäuse mit der Stromübertragungsanordnung nach zumindest Anspruch 9,
**dadurch gekennzeichnet,**
**dass** die Welle (20) und die Scheibenelemente (12, 14, 16, 18, 124, 126, 128, 130, 132, 134) sowie die Isolierkörper (62, 64, 66, 68) eine Einheit bilden, die in dem Gehäuse (116) angeordnet ist, in dessen Stirnwänden (112, 114) die Welle (20) gelagert ist.

17. Kombination nach Anspruch 16,
**dadurch gekennzeichnet,**
**dass** innerhalb des Gehäuses (116) ein Wärmetauscher (118, 120) angeordnet ist.

18. Kombination nach Anspruch 17,
**dadurch gekennzeichnet,**
**dass** der Wännetauscher (118, 120) ein Flächenkühler ist.

19. Kombination nach Anspruch 17 oder 18,
**dadurch gekennzeichnet,**
**dass** der Wärmetauscher (118, 120) mit einem Kühlkreislauf der elektrischen Maschine verbunden ist.

## Claims

1. Current-transfer assembly for electric machines, especially generators of e.g. wind power plants, comprising a shaft (20) with electrically conductive slip elements (12, 14, 16, 18, 22, 124, 126, 128, 130, 132, 134) originating from and coaxially surrounding said shaft, said slip elements supporting contact elements such as carbon brushes, wherein various electric phases are connected to slip elements that are insulated from one another by means of current paths such as conductor pins or conductor rods (84) that lead to windings of the electric machine,
**characterized in**
**that** the slip elements (12, 14, 16, 18, 22, 124, 126, 128, 130, 132, 134) are disc elements consisting of or containing carbon material, that the disc element (22) comprises perforations (26, 28, 30, 32, 34, 36, 38), that in at least one perforation a bushing (50) consisting of an electrically conductive material and connected to one of the current paths (84) is inserted in a snug fit, that the bushing (50) protrudes on both lateral surfaces (40, 42) of the disc element (22) with peripheral face sections (54, 56) with a dimension H, that a contact plate (52) having perforations (26, 28, 30, 32, 34, 36, 38) and consisting of electrically conductive material runs along each lateral surface (40, 42) of the disc element (22), wherein the contact plate rests plane against the lateral surface and the perforations have a bore pattern that corresponds to the perforations of the disc-element, and that respective peripheral face section (54 , 56) of the bushing (50) is fitted into one of the perforations (28, 30, 32) of the respective contact plate (52).

2. Current-transfer assembly according to claim 1,
**characterized in**
**that** the peripheral face section (54, 56) is pressed into the perforation (28, 30, 32) of the contact plate (52).

3. Current-transfer assembly according to claim 1 or 2,
**characterized in**
**that** the contact plate (52) has a thickness that corresponds to the dimension H of the respective peripheral face section (54, 56) of the bushing (50) protruding beyond the lateral surface (40, 42) of the disc element (22), and especially merges flush into the face of the bushing (50).

4. Current-transfer assembly according to claim 1,
**characterized in**
**that** the bushing (50) and/or the contact plate (52) consist of copper and/or contain it.

5. Current-transfer assembly according to claim 1,
**characterized in**
**that** the contact plate (52) comprises a peripheral angled edge (58), which engages a corresponding peripheral groove (46, 48) in the lateral surface (40, 42) of the disc element (22).

6. Current-transfer assembly according to claim 1,
**characterized in**
**that** the current-conducting conductor pin, respectively the conductor rod (84) is connected by means of especially a collector contact with the bushing (50), via which a current is transferred to the disc element (14).

7. Current-transfer assembly according to claim 1,
**characterized in**
**that** the disc element (22) in the contact area to the contact plates (52) and/or the bushing (50) is equipped with electrically conductive material, such as copper-plated, especially coated by spray-coppering.

8. Current-transfer assembly according to claim 1,
**characterized in**
**that** an intermediate space between disc elements (22) that are connected to various electric poles is covered in its entirety.

9. Current-transfer assembly according to claim 8,
**characterized in**
**that** the intermediate space between the disc elements (12, 14, 16, 18) with different electric potentials, respectively to the adjoining element such as a flange disc (72) is covered by an insulating body (62, 64, 66, 68, 88) comprising peripheral ribs (106, 108) on the circumference.

10. Current-transfer assembly according to claim 9,
**characterized in**
**that** the ribs (106, 108) running transversely to the longitudinal axis of the insulating body (88) have different diameters.

11. Current-transfer assembly according to claim 9 or 10,
**characterized in**
**that** in the center area of the insulating body (88) a rib extends with a diameter (108) that is larger than the diameter of the remaining ribs (106).

12. Current-transfer assembly according to at least one of the claims 9 to 11,
**characterized in**
**that** the insulating body (88) consists in particular of synthetic material such as glass fiber plastic insulating material.

13. Current-transfer assembly according to claim 1,
**characterized in**
**that** the shaft (20) is seated in its respective end areas (110).

14. Current-transfer assembly according to claim 1 or 13,
**characterized in**
**that** the disc elements (12, 14, 16, 18) and insulating bodies (62, 64, 66, 68) arranged on the shaft (20) form a unit with modular design.

15. Current-transfer assembly according to claim 1,
**characterized in**
**that** one phase of the electric machine is allocable to several disc elements (124, 126; 128, 130; 132, 134) that are arranged directly adjacent to one another on the shaft (22).

16. Combination of a housing with the current-transfer assembly according to at least claim 9,
**characterized in**
**that** the shaft (20) and the disc elements (12, 14, 16, 18, 124, 126, 128, 130, 132, 134) as well as the insulating bodies (62, 64, 66, 68) form a unit, which is arranged in the housing (116), in the face walls (112, 114) of which the shaft (20) is seated.

17. Combination according to claim 16,
**characterized in**
**that** within the housing (116) a heat exchanger (118, 120) is arranged.

18. Combination according to claim 17,
**characterized in**
**that** the heat exchanger (118, 120) is a surface cooling device.

19. Combination according to claim 17 or 18,
**characterized in**
**that** the heat exchanger (118, 120) is connected with a cooling circuit of the electric machine.

## Revendications

1. Dispositif de transfert de courant pour machines électriques, en particulier pour générateurs d'installations éoliennes par exemple, comprenant un arbre (20) avec des éléments frotteurs (12, 14, 16, 18, 22, 124, 126, 128, 130, 132, 134) électroconducteurs partant de celui-ci et l'entourant coaxialement et sur lesquels s'appuient des éléments de contact tels que des balais de charbon, sachant que différentes phases électriques sont reliées à des éléments frotteurs électriquement isolés les uns par rapport aux autres par l'intermédiaire de voies de courant telles que des broches ou des barres conductrices (84) menant à des bobines de la machine électrique,
**caractérisé en ce**
**que** les éléments frotteurs (12, 14, 16, 18, 22, 124, 126, 128, 130, 132, 134) sont des éléments discoïdes constitués de carbone ou d'un matériau en contenant, que l'élément discoïde (52) présente des ouvertures (26, 28, 30, 32, 34, 36, 38), que dans au moins une ouverture est introduite et ajustée avec précision une douille (50) constituée d'un matériau électroconducteur et reliée à l'une des voies de courant (84), qu'avec des sections de bord frontales (54, 56), la douille (50) fait saillie d'une cote H sur les deux surfaces latérales (40, 42) de l'élément discoïde (22), que le long de chaque surface latérale (40, 42) de l'élément discoïde (22) s'étend une plaque de contact (52) s'appuyant en nappe sur la surface latérale et qui est constituée d'un matériau électroconducteur et est munie d'ouvertures (26, 28, 30, 32, 34, 36, 38) qui présentent un gabarit de perçage correspondant aux ouvertures de l'élément discoïde, et que chaque section de bord frontale (54, 56) de la douille (50) est emboîtée dans l'une des ouvertures (28, 30, 32) de la plaque de contact correspondante.

2. Dispositif de transfert de courant selon la revendication 1,
**caractérisé en ce**
**que** la section de bord frontale (54, 56) est enfoncée dans l'ouverture (28, 30, 32) de la plaque de contact (52).

3. Dispositif de transfert de courant selon la revendication 1 ou 2,
**caractérisé en ce**
**que** la plaque de contact (52) présente une épaisseur qui correspond à la cote H de la section de bord frontale (54, 56) de la douille (50) faisant saillie sur la surface latérale (40, 42) de l'élément discoïde (22), et se fond en particulier en affleurant avec la face frontale de la douille (50).

4. Dispositif de transfert de courant selon la revendication 1,
**caractérisé en ce**
**que** la douille (50) et/ou la plaque de contact (52) sont constituées de cuivre et/ou en contiennent.

5. Dispositif de transfert de courant selon la revendication 1,
**caractérisé en ce**
la plaque de contact (52) présente un bord circonférentiel coudé (58) qui s'engage dans une gorge circonférentielle correspondante (46, 48) pratiquée dans la surface latérale (40, 42) de l'élément discoïde (22).

6. Dispositif de transfert de courant selon la revendication 1,
**caractérisé en ce**
**que** la broche ou la barre électroconductrice (84) est reliée à la douille (50), en particulier par un contact à lamelle, par l'intermédiaire de laquelle a lieu un transfert de courant vers l'élément discoïde (14).

7. Dispositif de transfert de courant selon la revendication 1,
**caractérisé en ce**
**que** dans la zone de contact avec les plaques de contact (52) et/ou les douilles (50), les éléments discoïdes (22) sont munis d'un matériau électroconducteur, par exemple par cuivrage, en particulier par cuivrage par pulvérisation.

8. Dispositif de transfert de courant selon la revendication 1,
**caractérisé en ce**
**que** l'espace intermédiaire entre des éléments discoïdes (22) reliés à différents pôles est recouvert sur toute sa surface.

9. Dispositif de transfert de courant selon la revendication 8,
**caractérisé en ce**
**que** l'espace intermédiaire entre les éléments discoïdes (12, 14, 16, 18) présentant différents potentiels électriques, et/ou par rapport à un élément adjacent tel qu'une poulie à bord (72), est occupé par un corps isolant (62, 64, 66, 68, 88) présentant des nervures (106, 108) circonférentielles.

10. Dispositif de transfert de courant selon la revendication 9,
**caractérisé en ce**
**que** les nervures (106, 108) s'étendant transversalement par rapport à l'axe longitudinal du corps isolant (88) présentent différents diamètres.

11. Dispositif de transfert de courant selon la revendication 9 ou 10,
**caractérisé en ce**
**que** dans la zone médiane du corps isolant (88) s'étend une nervure (108) dont le diamètre est supérieur à celui des autres nervures (106).

12. Dispositif de transfert de courant selon au moins une des revendications 9 à 11,
**caractérisé en ce**
**que** le corps isolant (88) est en particulier constitué d'une matière synthétique telle qu'un matériau synthétique isolant à base de fibres de verre.

13. Dispositif de transfert de courant selon la revendication 1,
**caractérisé en ce**
**que** l'arbre (20) est logé à chacune de ses extrémités (110).

14. Dispositif de transfert de courant selon la revendication 1 ou 13,
**caractérisé en ce**
**que** les éléments discoïdes (12, 14, 16, 18) et les corps isolants (62, 64, 66, 68) disposés sur l'arbre (20) forment une unité de construction modulaire.

15. Dispositif de transfert de courant selon la revendication 1,
**caractérisé en ce**
**qu'**une phase de la machine électrique peut être associée à plusieurs éléments discoïdes (124, 126 ; 128, 130 ; 132, 134) disposés directement côte à côte sur l'arbre (20).

16. Combinaison d'une cage avec le dispositif de transfert de courant selon au moins la revendication 9,
**caractérisée en ce**
**que** l'arbre (20) et les éléments discoïdes (12, 14, 16, 18, 124, 126, 128, 130, 132, 134) ainsi que les corps isolants (62, 64, 66, 68) forment une unité disposée dans la cage (116) dont les parois frontales (112, 114) logent l'arbre (20).

17. Combinaison selon la revendication 16,
**caractérisée en ce**
**qu'**un échangeur thermique (118, 120) est disposé à l'intérieur de la cage (116).

18. Combinaison selon la revendication 17,
**caractérisée en ce**
**que** l'échangeur thermique (118, 120) est un refroidisseur à surface étendue.

19. Combinaison selon la revendication 17 ou 18,
**caractérisée en ce**
**que** l'échangeur thermique (118,120) est relié à un circuit de refroidissement de la machine électrique.
